# EUROPÄISCHE PATENTSCHRIFT

(11) **EP 1 081 343 B1**
(45) Veröffentlichungstag und Bekanntmachung des Hinweises auf die Patenterteilung: **22.12.2004**
(21) Anmeldenummer: 00115813.8
(22) Anmeldetag: 22.07.2000
(51) Int. Cl.: F01M 1/12, F01M 13/00

(54) **Trockensumpfschmierung für eine Brennkraftmaschine**
Dry sump lubrication system for combustion engine
Système de lubrification à carter sec pour moteur à combustion

(30) Priorität: 04.09.1999 DE 19942266
(43) Veröffentlichungstag der Anmeldung: 07.03.2001
(73) Patentinhaber: Dr.Ing. h.c.F. Porsche Aktiengesellschaft, 70435 Stuttgart (DE)
(72) Erfinder: Stromsky, Roland, 71691 Freiberg (DE); Koch, Alfred, 71287 Weissach (DE); Beer, Michael, 71299 Wimsheim (DE)

(56) Entgegenhaltungen:
- US-A- 4 516 796
- US-A- 5 078 233
- US-A- 5 402 643
- US-A- 5 458 101
- US-A- 5 640 936
- US-A- 5 887 564
- US-A- 5 899 186

## Beschreibung

Die Erfindung betrifft eine Trockensumpfschmierung für eine Brennkraftmaschine nach dem Oberbegriff des Patentanspruchs 1.

Die DE 11 00 375 behandelt ein Trockensumpfschmierölsystem für Brennkraftmaschinen. Dieses Trockensumpfschmierölsystem umfaßt Ölsümpfe, die an einer Unterseite eines Kurbelgehäuses der Brennkraftmaschine angeordnet sind.

Aus der US 2,430,097 geht ein Schmiersystem hervor, das einen entfernt von der Brennkraftmaschine angebrachten Ölbehälter aufweist. Zwischen Ölbehälter und Brennkraftmaschine sind eine Zulaufleitung und eine Rücklaufleitung für das entsprechende Schmiermedium vorgesehen.

Die US-A-5887564 offenbart eine Trockensumpfschmierung mit einem Ölbehälter an der Stirnwand (Fig 10) der Brennkrafmaschine. Dieser Behälter hat eine im Schnitt rechteckige Form und erstreckt sich inder Höhe auf ca 30% der Brennkraftmaschine.

Aufgabe der Erfindung ist es, eine Trockensumpfschmierung für eine Brennkraftmaschine zu schaffen, deren Ölbehälter funktionsgerecht und räumlich günstig an der Brennkraftmaschine angeordnet ist.

Erfindungsgemäß wird diese Aufgabe durch die kennzeichnenden Merkmale des Patentanspruchs 1 gelöst. Weitere, die Erfindung ausgestaltende Merkmale sind in den Unteransprüchen enthalten.

Die mit der Erfindung hauptsächlich erzielten Vorteile sind darin zu sehen, daß der Ölbehälter aufgrund seiner raumsparenden Form zu einer einfachen Konstruktion einer Trockensumpfschmierung beiträgt, die sich bei einer Brennkraftmaschine leicht verwirklichen läßt. Daß der Ölbehälter an der Brennkraftmaschine mittels elastischer Lagerelemente in Lage gehalten wird, gewährleistet ein entkoppeltes d.h. geräuschund schwingungsarmes Zusammenwirken des Ölbehälters mit der Brennkraftmaschine. Die Rücklaufleitung aus Metall stellt zum einen sicher, daß sie dem Saugdruck einer Ölpumpe standhält. Zum anderen dient der Faltenbalg dazu, den Ölbehälter zu entkoppeln und Toleranzen zwischen ihm und der Brennkraftmaschine auszugleichen. Schließlich stellt das Rückschlagventil sicher, daß bei ruhender Brennkraftmaschine das in den Ölbehälter eingebrachte Schmieröl dort verbleibt und nicht auf unerwünschte Weise in die Brennkraftmaschine einströmt. Aufgrund des gegenüber der Brennkraftmaschine relativ hohen Schmierölspiegels im Ölbehälter würden ohne das Rückschlagventil tiefer liegende Zylinder und Brennräume z.B. einer Boxer-Brennkraftmaschine geflutet und ein emmissionsarmer Betrieb der Brennkraftmaschine erschwert. Das Rückschlagventil und sein rohrstutzenartiges Gehäuse sind mit vertretbarem Aufwand herstellbare Komponenten, die einfach zwischen Rücklaufleitung und Brennkraftmaschine eingebaut werden können.

In der Zeichnung wird ein Ausführungsbeispiel der Erfindung gezeigt, das nachstehend näher beschrieben ist.

Es zeigen

| | |
|---|---|
| Fig.1 | eine Ansicht auf eine Stirnseite einer Brennkraftmaschine mit einem Ölbehälter einer erfindungsgemäßen Trockensumpfschmierung, |
| Fig. 2 | eine Ansicht in Pfeilrichtung X der Fig.1, |
| Fig. 3 | Bauteile der Fig.1 bei Y in größerem Maßstab. |

Eine Brennkraftmaschine 1 mit gegenüberliegenden und horizontal ausgerichteten Zylinderreihen - Boxerbauart - ist mit einer Trockensumpfschmierung 2 versehen. Bei der Trockensumpfschmierung 2 wird das Schmieröl nicht im Kurbelgehäuse bzw. Sumpf der Brennkraftmaschine 1 aufbewahrt, sondern in einem Ölbehälter 3. Der Ölbehälter 3 ist unter Vermittlung einer Zulaufleitung 4 und einer Rücklaufleitung 5 an einen nicht gezeigten Ölkreislauf der Brennkraftmaschine 1 angeschlossen.

Um den Ölbehälter 3 möglichst raumsparend an der Brennkraftmaschine 1 anzugliedern, weist er einen flachen, rechteckigen Querschnitt auf. Und er ist aufrecht stehend an einer Stirnseite 6 der Brennkraftmaschine 1 angeordnet. Außerdem ist der Ölbehälter 3 relativ nahe an die Brennkraftmaschine 1 herangeführt, und er verläuft mit kurzen Seiten 7,8 in Längsrichtung A-A und mit langen Seiten 9,10 in Querrichtung B-B der besagten Brennkraftmaschine. Darüber hinaus erstreckt sich der Ölbehälter 3 über einen wesentlichen Teil der Gesamthöhe Gh der Brennkraftmaschine 1, wobei der Ölbehälter 3 oberhalb eines, an einem liegenden Zylinder - Boxer-/Bauart - angebrachten Zylinderkopfs 12 mit einer diesen abschnittsweise überragenden Stufe 13 versehen ist, wodurch sich das Volumen des Ölbehälters 13 optimieren läßt. Zur Lagerung des aus Metall, Kunststoff oder dergl. bestehenden Ölbehälters 3 an der Brennkraftmaschine 1 sind mehrere elastische Lagerelemente 14,15,16 vorgesehen, durch die der Ölbehälter 3 entkoppelt an der Brennkraftmaschine bzw. an einem ihrer Gehäuse in Lage gehalten ist.

An einer Unterseite 17 des Ölbehälters 3 verläuft die Rücklaufleitung 5, die aus Metall besteht und einen elastischen Faltenbalg 18 besitzt. Die Rücklaufleitung 5 wird gebildet durch einen vom Ölbehälter 3 weggeführten Rohrstutzen 19 und den Faltenbalg 18; letztere sind getrennt voneinander hergestellt. Der Rücklaufleitung 5 ist ein Rückschlagventil 20 nachgeschaltet, das zwischen der Rücklaufleitung 5 und einem Anschluß 21 der Brennkraftmaschine 1 angeordnet ist. Das Rückschlagventil 20 stellt sicher, daß bei ruhender Brennkraftmaschine der Ölstand 22 im Ölbehälter 3 auf dem vorgegebenen Niveau verbleibt und kein Öl in die Brennkraftmaschine 1 eindringt. Das Rückschlagventil 20 ist von einem rohrstutzenartigen Gehäuse 23 umgeben und umfaßt einen axial beweglichen Ventilkörper 24, der mit einem Ventilsitzring 25 des Faltenbalgs 18 in Abhängigkeit des Betriebszustands der Brennkraftmaschine 1 zusammenarbeitet.

## Patentansprüche

1. Trockensumpfschmierung für eine Brennkraftmaschine zum Antrieb eines Kraftfahrzeugs, vorzugsweise kompakten Personenwagens, welche Trockensumpfschmierung einen Ölbehälter (3) umfaßt, der unter Vermittlung einer Zulaufleitung (4) und einer Rücklaufleitung (5) an einen Ölkreislauf der Brennkraftmaschine angeschlossen ist, **dadurch gekennzeichnet, daß** der mit der Zulaufleitung (4) und der Rücklaufleitung (5) verbundene Ölbehälter (3) einen flachen, rechteckigen Querschnitt aufweist und aufrecht stehend an einer Stirnseite (6) der Brennkraftmaschine (1) angeordnet ist, wobei der Ölbehälter (3) relativ nahe an die Brennkraftmaschine (1) herangeführt ist und mit kurzen Seiten (7,8) in Längsrichtung (A-A) und mit langen Seiten (9,10) in Querrichtung der Brennkraftmaschine (1) verläuft und sich darüber hinaus über einen wesentlichen Teil der Gesamthöhe (Gh) der Brennkraftmaschine (1) erstreckt.

2. Tockensumpfschmierung nach Anspruch 1, **dadurch gekennzeichnet, daß** der Ölbehälter (3) oberhalb eines Gehäuses der Brennkraftmaschine (1) zur Volumensvergrößerung mit einer das Gehäuse überragenden Stufe (13) versehen ist.

3. Trockensumpfschmierung nach Anspruch 1, **dadurch gekennzeichnet, daß** zur Lagerung des Ölbehälters (3) an der Brennkraftmaschine (1) elastische Lagerelemente (14,15,16) vorgesehen sind.

4. Trockensumpfschmierung nach Anspruch 1, **dadurch gekennzeichnet, daß** zumindest die Rücklaufleitung (5) aus Metall besteht und einen elastischen Faltenbalg (18) aufweist.

5. Trockensumpfschmierung nach Anspruch 4, **dadurch gekennzeichnet, daß** die Rücklaufleitung (5) durch den Faltenbalg (18) und einen Rohrstutzen (19) gebildet werden, die getrennt voneinander hergestellt sind.

6. Trockensumpfschmierung nach einem oder mehreren der vorangehenden Ansprüche, **dadurch gekennzeichnet, daß** der Rücklaufleitung (5) ein Rückschlagventil (20) nachgeschaltet ist, das mit der Brennkraftmaschine (1) verbunden ist

7. Trockensumpfschmierung nach Anspruch 6, **dadurch gekennzeichnet, daß** das Rückschlagventil (20) von einem rohrstutzenartigen Gehäuse (23) umgeben ist.

8. Trockensumpfschmierung Anspruch 6 oder 7, **dadurch gekennzeichnet, daß** das Rückschlagventil (20) einen Ventilkörper (24) umfaßt, der mit einem Ventilsitzring (25) des Faltenbalgs (18) zusammenarbeitet.

## Claims

1. A dry-sump lubrication system for an internal-combustion engine for driving a motor vehicle, preferably a compact passenger car, which dry-sump lubrication system comprises an oil tank (3) which is connected to an oil circuit of the internal-combustion engine by way of a supply line (4) and a return line (5), **characterized in that** the oil tank (3) connected to the supply line (4) and the return line (5) has a flat, rectangular cross-section and is arranged in a vertical manner on a front end (6) of the internal-combustion engine (1), wherein the oil tank (3) extends relatively close to the internal-combustion engine (1) and extends with its short sides (7, 8) in the longitudinal direction (**A-A**) and with its long sides (9, 10) in the transverse direction of the internal-combustion engine (1) and, in addition, extends over a substantial part of the entire height (**Gh**) of the internal-combustion engine (1).

2. A dry-sump lubrication system according to Claim 1, **characterized in that** above a housing of the internal-combustion engine (1) the oil tank (3) is provided with a step (13) projecting over the housing in order to increase its volume.

3. A dry-sump lubrication system according to Claim 1, **characterized in that** resilient bearing elements (14, 15, 16) are provided for mounting the oil tank (3) on the internal-combustion engine (1).

4. A dry-sump lubrication system according to Claim 1, **characterized in that** at least the return line (5) consists of metal and has a resilient folding bellows (18).

5. A dry-sump lubrication system according to Claim 4, **characterized in that** the return line (5) is formed by the folding bellows (18) and a pipe socket (19) which are produced separately from each other.

6. A dry-sump lubrication system according to one or more of the preceding Claims, **characterized in that** a non-return valve (20), which is connected to the internal-combustion engine (1), is arranged downstream of the return line (5).

7. A dry-sump lubrication system according to Claim 6, **characterized in that** the non-return valve (20) is surrounded by a housing (23) like a pipe socket.

8. A dry-sump lubrication system according to Claim 6 or 7, **characterized in that** the non-return valve (20) comprises a valve body (24) which co-operates with a valve seat ring (25) of the folding bellows (18).

## Revendications

1. Système de lubrification à carter sec pour un moteur à combustion interne pour entraîner un véhicule automobile, de préférence un véhicule léger compact, lequel système de lubrification à carter sec comprend un carter à huile (3) raccordé à un circuit d'huile du moteur à combustion interne par l'intermédiaire d'une conduite d'amenée (4) et d'une conduite de retour (5), **caractérisé en ce que** le carter à huile (3) relié à la conduite d'amenée (4) et la conduite de retour (5) présente une section transversale rectangulaire plane et est disposé à la verticale au niveau d'une face frontale (6) du moteur (1), le carter à huile (3) se trouvant relativement près du moteur (1) et s'étendant par des côtés courts (7, 8) dans la direction longitudinale A-A et par des côtés longs (9, 10) dans la direction transversale B-B du moteur (1) et s'étendant en outre sur une partie essentielle de la hauteur totale (Gh) du moteur (1).

2. Système de lubrification à carter sec selon la revendication 1, **caractérisé en ce que** le carter à huile (3), au-dessus d'un carter du moteur (1), est muni d'un gradin (13) dépassant le carter pour agrandir le volume.

3. Système de lubrification à carter sec selon la revendication 1, **caractérisé en ce que** pour monter le carter à huile (3) au niveau du moteur (1), plusieurs éléments de logement élastiques (14, 15, 16) sont prévus.

4. Système de lubrification à carter sec selon la revendication 1, **caractérisé en ce qu'**au moins la conduite de retour (5) est réalisée en métal et présente un soumet élastique (18).

5. Système de lubrification à carter sec selon la revendication 4, **caractérisé en ce que** la conduite de retour (5) est formée par le soufflet (18) et une tubulure (19) réalisés de manière séparée l'un de l'autre.

6. Système de lubrification à carter sec selon l'une quelconque ou plusieurs des revendications précédentes, **caractérisé en ce qu'**en aval de la conduite de retour (5) est monté un clapet anti-retour (20), qui est relié au moteur (1).

7. Système de lubrification à carter sec selon la revendication 6, **caractérisé en ce que** le clapet anti-retour (20) est entouré par un boîtier tubulaire (23).

8. Système de lubrification à carter sec selon la revendication 6 ou 7, **caractérisé en ce que** le clapet anti-retour (20) comprend un corps de soupape (24), qui coopère avec une bague de siège de soupape (25) du soufflet (18).
